# EUROPÄISCHE PATENTSCHRIFT

(11) **EP 1 371 902 B1**
(45) Veröffentlichungstag und Bekanntmachung des Hinweises auf die Patenterteilung: **27.06.2007**
(21) Anmeldenummer: 03090164.9
(22) Anmeldetag: 28.05.2003
(51) Int. Cl.: F23G 7/00

(54) **Verfahren und Vorrichtung zum Verbrennen von Schwimmschlamm**
Method and apparatus for incinerating floating sludge
Procédé et appareil pour incinérer de la boue flottante

(30) Priorität: 11.06.2002 DE 10226322
(43) Veröffentlichungstag der Anmeldung: 17.12.2003
(73) Patentinhaber: Berliner Wasserbetriebe Anstalt des öffentlichen Rechts, 10179 Berlin (DE)
(72) Erfinder: Schommer, Reiner, 14669 Ketzin (DE)

(56) Entgegenhaltungen:
- DE-A- 1 917 666
- DE-A- 3 103 417
- DE-A- 3 307 509
- DE-A- 3 440 754
- DE-C- 4 116 773

## Beschreibung

Die Erfindung betrifft ein Verfahren zum Verbrennen von Schwimmschlamm und eine Vorrichtung zur Durchführung des Verfahrens, die mit der Klärschlammverbrennung Anwendung finden.

In einer Kläranlage werden über den Abwasserzulauf neben Fäkalien, Rechengut und Schwerstoffen, gelöste oder emulgierte Öle und Fette kontinuierlich in schwankenden Konzentrationen in den Abwasserreinigungsprozess eingetragen. Diese Schwimmstoffe werden bekannterweise mittels Reduzierung der Strömungsgeschwindigkeit in der Vorklärstufe dichteabhängig an der Wasseroberfläche abgeschieden und über Räumeinrichtungen aus dem Abwasserreinigungsprozess entfernt.

Üblicherweise wird der Schwimmschlamm zur Gewichtsreduktion anschließend entwässert und grundsätzlich außerhalb einer Kläranlage entsorgt oder einem Verwertungsprozess, beispielsweise durch Herstellung von Industriefett, zugeführt.

Nach der DE 33 07 509 A1 werden Schwimmstoffe durch Zugabe von Chemikalien gelöst. Der Anteil an schwimmfähigen Kunststoffen wird nicht aufgelöst und baut sich mit den bekannten Nachteilen weiterhin als Schwimmdecke im Nacheindicker auf. Aufgrund des schwankenden Anteils an löslichen Schwimmstoffen wird zur Sicherstellung des Verfahrens immer eine Chemikalien-Überschussdosierung durchgeführt. Nach der Entwässerung des eingedickten Schlammes gelangt der Chemikalienüberschuss über die Zentratrückführung in den Klärprozess und führt zu einer Erhöhung des chemischen Sauerstoffbedarfs und damit zu einer wirtschaftlichen Belastung, infolge des höheren Sauerstoffeintrages in die Belebung oder bei Kläranlagen ohne biologische Reinigungsstufe zur Belastung des Klarwasserablaufes.

Es ist nach der DE 199 23 108 A1 ein Verfahren zur Auftrennung von Stoffgemischen in die einzelnen Bestandteilfraktionen bekannt, das zur Auftrennung von Stoffgemischen in die einzelnen Bestandteilfraktionen dient. Die jeweiligen Fraktionen werden anschließend separat den entsprechenden Verwertungsmöglichkeiten zugeführt.

Nachteilig hierbei ist, dass die Verwertungsmöglichkeiten entsprechend der abfallrechtlichen Auflagen stark eingeschränkt sind. Es müssen ausreichend Stapelkapazitäten zur Überbrückung von Transport- und Verwertungsengpässen vorgehalten werden. Soweit für die Organikfraktion eine Kompostierung vorgesehen ist, entsteht eine erhebliche Belastung für die Umwelt durch Geruchsemissionen.

Bei einem weiteren Verfahren (DE 34 40 754 C2) wird Schwimmschlamm weiteren Stoffkomponenten zugemischt und letztendlich kompostiert. Die Minimierung von Geruchsemissionen erfordert vom Verwerter ein zügiges Untermischen mit leicht rottbarem Material um einen Faulungsprozess einzuschränken. Die Verwertung wird nicht beim Erzeuger durchgeführt, da dieser lediglich einen Teil der benötigten Stoffkomponenten liefert. Die energetische Nutzung der Schwimmstoffe wird, soweit verfahrenstechnisch überhaupt möglich, nicht beim Erzeuger stattfinden.

Weitere Verfahren (DE 100 15 441 A1, DE 37 08 079 C2) beschreiben die Aufbereitung von Schwimmschlamm. Der aufbereitete Schwimmschlamm wird einem Verwertungsverfahren zugeführt.

Aufgabe der Erfindung ist es, ein Verfahren und eine Vorrichtung zum Verbrennen von Schwimmschlamm anzugeben, die eine Reduzierung von Rohrleitungsdruckverlusten und eine Minimierung des Zusatzbrennstoffbedarfs mit der Klärschlammverbrennung ermöglichen.

Erfindungsgemäß wird die Aufgabe dadurch gelöst, dass der Schwimmschlamm über eine Fördereinrichtung in eine Schwimmschlammleitung eingebracht wird.
Danach wird der Schwimmschlamm in eine Schlammkuchenleitung mit dem aus Klärschlamm bestehenden Schlammkuchen dosiert und gemeinsam über die Schlammkuchenleitung dem Wirbelschichtverbrennungsofen zugeführt und anschließend verbrannt.

Die Dosierung erfolgt über eine Ringdüse, die eine gleichmäßige Stoffverteilung am Rohrleitungsumfang ermöglicht, oder einer Einpunktdosierung. Da der verdichtete, stichfeste Schlammkuchen sich nicht mit dem fließfähigen Schwimmschlamm vermischt, bildet sich zwischen Rohrleitungswandung und Schlammkuchen ein partieller Gleitfilm aus. Durch den Gleitfilm werden die Rohrreibungsverluste herabgesetzt und somit der für das Pumpen des Schlammkuchens erforderliche Energieaufwand reduziert.

Der Schwimmschlamm wird entgegen dem Schlammkuchen exotherm verbrannt und somit minimiert sich der Bedarf an Zusatzbrennstoff bei der Verbrennung des Schlammkuchens.

Vor einer Schwimmschlammleitung ist eine Vorpresseinrichtung mit Exzenterschnecke, in der sich der Schwimmschlamm befindet, angeordnet. Diese Schwimmschlammleitung ist mit einer Schlammkuchenleitung verbunden und mündet über mehrere Schlammkuchenaufgabelanzen in einem Wirbelschichtofen.
Die Schlammkuchenaufgabelanzen sind gleichmäßig auf den Umfang des Wirbelschichtverbrennungsofens verteilt.
An der Schwimmschlammleitung und der Schlammkuchenleitung sind ein Manometer zur Messung des Rohrleitungsdrucks und ein Induktionsmessgerät zur Messung des Volumenstroms angebracht.

Die Erfindung wird nachstehend an einem Ausführungsbeispiel in Figur 1 näher erläutert.
Die in einem Schwimmschlammvorlagebehälter 1 eingebaute Austragsschnecke 2 fördert die Schwimmstoffe in den Übergabetrichter einer Exzenterschneckenpumpe 3 mit Vorpresseinrichtung 4. Nach Einschalten der Pumpe steigt der durch das Manometer 5 angezeigte Rohrleitungsdruck in der Schwimmschlammleitung 6. Mit Überschreiten des vom Manometer 7 der Schlammkuchenleitung gemessenen Rohrleitungsdruckes wird der Kugelhahn 8 geöffnet und der Förderweg in die Schlammkuchenleitung freigegeben. Die Rückschlagklappe 9 verhindert bei einem Pumpenausfall den Rückfluss von Schlammkuchen in die Schwimmschlammleitung 6. Der mittels eines Induktionsmessgerätes 10 gemessene Schwimmschlammvolumenstrom wird über die Regelung der Pumpendrehzahl, entsprechend dem beim Verbrennungsvorgang momentanen Zusatzenergiebedarf, eingestellt.

Der von der Schlammkuchenpumpe 11 geförderte Schlammkuchen trifft an der Einbindung der Schwimmschlammleitung mit dem Schwimmschlamm zusammen.
Der Schwimmschlamm wird mittels einer Einpunktdosierung 12 am Umfang der Schlammkuchenleitung 13 verteilt. Aufgrund der hohen Verdichtung des Schlammkuchens vermengt sich der Schwimmschlamm nicht mit dem Schlammkuchen, sondern bildet zwischen Rohrleitungswandung und Schlammkuchen einen partiellen Gleitfilm. Die eintretende Reduzierung der Rohrreibungsverluste erfordert das Herunterregeln der Schlammkuchenpumpe 11 auf den ursprünglichen Schlammkuchenvolumenstrom, der mittels eines Induktionsmessgerätes 14 kontinuierlich gemessen wird.

Die Schlammkuchenleitung 13 teilt sich im weiteren Verlauf auf und mündet in mehreren, gleichmäßig auf den Umfang des Wirbelschichtverbrennungsofens 15 verteilten Schlammkuchenaufgabelanzen 16. Die Wirbelschicht selbst sorgt für eine schnelle und gleichmäßige Verteilung und Vermengung von Schwimmschlamm und Schlammkuchen. Aufgrund des hohen Heizwertes des Schwimmschlammes wird die Stützölfeuerung in Form von Heizöl entsprechend der gewünschten Feuerungstemperaturen zurückgefahren.

### Aufstellung der verwendeten Bezugszeichen

- 1: Schwimmschlammvorlagebehälter
- 2: Austragsschnecke
- 3: Exzenterschneckenpumpe
- 4: Vorpresseinrichtung
- 5: Manometer der Schwimmschlammleitung
- 6: Schwimmschlammleitung
- 7: Manometer der Schlammkuchenleitung
- 8: Kugelhahn
- 9: Rückschlagklappe
- 10: Induktionsmessgerät der Schwimmschlammleitung
- 11: Schlammkuchenpumpe
- 12: Einpunktdosierung
- 13: Schlammkuchenleitung
- 14: Induktionsmessgerät der Schlammkuchenleitung
- 15: Wirbelschichtverbrennungsofen
- 16: Aufgabelanzen

## Patentansprüche

1. Verfahren zum Verbrennen von Schwimmschlamm, das mit Klärschlammverbrennung durchgeführt wird, wobei
der Schwimmschlamm über eine Fördereinrichtung in eine Schwimmschlammleitung (6) eingebracht, in eine Schlammkuchenleitung (13) mit dem aus Klärschlamm bestehenden Schlammkuchen dosiert und gemeinsam über die Schlammkuchenleitung (13) dem Wirbelschichtverbrennungsofen (15) zugeführt und anschließend gemeinsam verbrannt wird.

2. Verfahren nach dem Anspruch 1,
**dadurch gekennzeichnet, dass**
die Dosierung des Schwimmschlammes gleichmäßig unter Bildung eines Gleitfilmes durchgeführt wird.

3. Vorrichtung zur Durchführung des Verfahrens nach dem Anspruch 1, wobei
eine Vorpresseinrichtung (4) mit einer Exzenterschnecke (3), in der sich der Schwimmschlamm befindet, vor einer Schwimmschlammleitung (6), die mit einer den aus Klärschlamm bestehenden Schlammkuchen führenden Schlammkuchenleitung (13) verbunden ist, und über mehrere vorhandene Schlammkuchenaufgabelanzen (16) in einem Wirbelschichtverbrennungsofen (15) mündet, angeordnet ist.

4. Vorrichtung nach dem Anspruch 3,
**dadurch gekennzeichnet, dass**
an der Schwimmschlammleitung (6) und der Schlammkuchenleitung (13) jeweils ein Manometer (5) und (7) zur Messung des Rohrleitungsdruckes sowie jeweils ein Induktionsmessgerät (10) und (14) zur Messung des Volumenstromes angebracht sind.

5. Vorrichtung nach dem Anspruch 3,
**dadurch gekennzeichnet, dass**
die Schlammkuchenaufgabelanzen (16) gleichmäßig auf den Umfang des Wirbelschichtverbrennungsofens (15) verteilt sind.

## Claims

1. Method of combusting scum, which is carried out together with sludge combustion, wherein the scum is introduced by way of conveying equipment into a scum duct (6), is admetered in a sludge-cake duct (13) to the sludge cake consisting of sludge and is fed in common by way of the sludge-cake duct (13) to the fluidised bed incinerator and subsequently burnt in common.

2. Method according to claim 1, **characterised in that** the admetering is carried out uniformly with formation of a slide film.

3. Device for carrying out the method according to claim 1, wherein a preliminary pressing device (4) with an eccentric worm (3), in which the scum is disposed, is arranged upstream of a scum duct (6), which is connected with a sludge-cake duct (13) conducting the sludge cake consisting of sludge, and opens into a fluidised bed incinerator by way of several sludge-cake feed lances (16) which are present.

4. Device according to claim 3, **characterised in that** a respective manometer (5 and 7) for measuring the pipe duct pressure and a respective induction measuring apparatus (10 and 14) for measuring the volume flow are mounted at each of the scum duct (6) and the sludge-cake duct (13).

5. Device according to claim 3, **characterised in that** the sludge-cake feed lances (16) are uniformly distributed on the circumference of the fluidised bed incinerator (5).

## Revendications

1. Procédé de combustion de boues flottantes provenant de l'incinération de boues d'épuration,
selon lequel
on introduit les boues flottantes dans une conduite de boues flottantes (6) par un dispositif d'acheminement, on les doses avec le gâteau de boues constitué de boues d'épuration dans une conduite de gâteau de boues (13), et on les achemine ensemble par la conduite de gâteau de boues (13) vers le four d'incinération à lit fluidisé (15) pour y être incinérées ensemble.

2. Procédé selon la revendication 1,
**caractérisé en ce que**
le dosage des boues flottantes est réalisé de manière homogène en formant un film glissant.

3. Dispositif pour la réalisation du procédé selon la revendication 1,
comprenant :
un dispositif de pré-compression (4) comportant une vis sans fin excentrique (3), dans laquelle se trouvent les boues flottantes, et disposé en amont d'une conduite de boues flottantes (6) reliée à une conduite de gâteau de boues (13) transportant le gâteau de boues constitué de boues d'incinération, et qui débouche dans un four d'incinération à lit fluidisé (15) par l'intermédiaire de plusieurs lances d'alimentation (16) pour gâteau de boues.

4. Dispositif selon la revendication 3,
**caractérisé en ce que**
des manomètres (5) et (7) pour la mesure de la pression de la tuyauterie ainsi que des appareils de mesure de l'induction (10) et (14) pour la mesure du flux volumique sont disposés au niveau de la conduite de boues flottantes (6) et de la conduite de gâteau de boues (13).

5. Dispositif selon la revendication 3,
**caractérisé en ce que**
les lances d'alimentation (16) pour gâteau de boues sont réparties uniformément à la périphérie du four d'incinération à lit fluidisé (15).
